# EUROPÄISCHE PATENTSCHRIFT

(11) **EP 3 606 766 B1**
(45) Veröffentlichungstag und Bekanntmachung des Hinweises auf die Patenterteilung: **09.06.2021**
(21) Anmeldenummer: 18717829.8
(22) Anmeldetag: 03.04.2018
(51) Int. Cl.: B42D 25/324, B42D 25/328, B42D 25/351, B42D 25/373, B42D 25/23, B42D 25/24, B42D 25/29, B42D 25/425, B42D 25/45

(54) **SICHERHEITSELEMENT UND HERSTELLUNGSVERFAHREN HIERFÜR**
SECURITY ELEMENT AND METHOD FOR THE PRODUCTION THEREOF
ELÉMENT DE SÉCURITÉ ET SON PROCÉDÉ DE FABRICATION

(30) Priorität: 04.04.2017 DE 102017003274
(43) Veröffentlichungstag der Anmeldung: 12.02.2020
(73) Patentinhaber: Giesecke+Devrient Currency Technology GmbH, 81677 München (DE)
(72) Erfinder: FUHSE, Christian, 83624 Otterfing (DE)
(86) Internationale Anmeldenummer: PCT/EP2018/000149
(87) Internationale Veröffentlichungsnummer: WO 2018/184721

(56) Entgegenhaltungen:
- WO-A1-2013/091858
- WO-A1-2016/092040
- US-A1- 2014 126 765
- US-A1- 2016 339 733

## Beschreibung

Die Erfindung bezieht sich auf ein einen Motivbereich, der mit einer ersten Beschichtung versehen ist und das Motiv bereitstellt, und einen Hintergrundbereich, der mit einer von der ersten Beschichtung verschiedenen zweiten Beschichtung versehen ist und den Hintergrund bereitstellt.

Die Erfindung bezieht sich weiter auf ein Wertdokument mit einem Sicherheitselement.

Die Erfindung bezieht sich schließlich auch auf ein Herstellungsverfahren, bei dem ein Motivbereich mit einer ersten Beschichtung versehen wird, der das Motiv bereitstellt, und ein Hintergrundbereich mit einer von der ersten Beschichtung verschiedenen zweiten Beschichtung versehen wird, der den Hintergrund bereitstellt.

Sicherheitsmerkmale für Banknoten enthalten Motive, wie beispielsweise Symbole, Bilder oder Echtfarbenbilder, welche eine besonders gute Erkennbarkeit und Fälschungssicherheit erreichen sollen. Hierfür sind insbesondere Sicherheitselemente bekannt, deren Motive gegenüber dem Hintergrund durch strukturierte, unterschiedliche Beschichtungen ausgebildet sind. Solche Sicherheitselemente verwenden beispielsweise eine Beschichtung, welche einen blickwinkelabhängigen Farbeffekt aufweist zur Gestaltung des Motives und eine blickwinkelunabhängig wirkende Beschichtung für den Hintergrund. Bei der Strukturierung ist die Registergenauigkeit der Beschichtung von erheblicher Bedeutung. Dies stellt Ansprüche an entsprechende Strukturierungstechniken, wie beispielsweise photolithographische Prozesse oder dem Druck mit sogenannten Waschfarben.

Dokument WO 2013/091858 A1 offenbart ein Sicherheitselement mit mehreren Mikrobildern, wobei jedes Mikrobild durch eine Mikrokavitätenstruktur gebildet ist. Dokument WO 2016/092040 A1 offenbart einen Mehrschichtkörper mit einer partiellen Reflexionsschicht.

Der Erfindung liegt daher die Aufgabe zugrunde, ein Sicherheitselement, ein Wertdokument und ein Herstellverfahren der eingangs genannten Art so zu verbessern, dass die Herstellbarkeit erleichtert und zugleich die Güte des Sicherheitselements gesteigert ist.

Die Erfindung ist in den Ansprüchen 1, 11 und 12 definiert.

Erfindungsgemäß wird ein Sicherheitselement zur Herstellung von Wertdokumenten, wie Banknoten, Schecks oder dergleichen bereitgestellt, das ein Motiv vor einem Hintergrund zeigt. Das Motiv ist durch einen Motivbereich erzeugt, der mit einer ersten Beschichtung versehen ist. Der Hintergrund wird durch einen Hintergrundbereich des Sicherheitselementes bereitgestellt, der mit einer von der ersten Beschichtung verschiedenen zweiten Beschichtung versehen ist. Die unterschiedlichen Beschichtungen tragen zum visuellen Unterschied zwischen Motiv und dem Hintergrund bei, müssen jedoch nicht die einzigen Eigenschaften von Motivbereich oder Hintergrundbereich sein, die den visuellen Unterscheid erzeugen. Mögliche Optionen werden später noch erläutert werden.

Hintergrundbereich und Motivbereich sind durch einen Umrisslinienbereich voneinander abgegrenzt. Dieser ist durch eine Reliefstruktur gebildet, die eine Geometrie aufweist, welche so ausgestaltet ist, dass die Reliefstruktur Licht zumindest teilweise absorbiert, in Draufsicht also z. B. dunkel erscheint. Auf diese Weise ist ein Helligkeits- und/ oder Farbkontrast zwischen Umrisslinienbereich einerseits und Motivbereich und Hintergrundbereich andererseits bewirkt. Die Reliefstruktur dient dazu, Registerschwankungen bei der Auftragung der ersten und/ oder zweiten Beschichtung aufzufangen, indem die Reliefstruktur unter den Rändern der ersten Beschichtung und/ oder zweiten Beschichtung liegt und mit beiden Beschichtungen jeweils ein ähnliches, vorzugsweise dunkles Erscheinungsbild aufweist. Beim Herstellverfahren ist analog vorgesehen, dass im Sicherheitselement ein Motivbereich mit einer ersten Beschichtung versehen wird und das Motiv bereitstellt. Ein Hintergrundbereich wird mit einer unterschiedlichen zweiten Beschichtung versehen und stellt den Hintergrund bereit. Weiter wird ein Umrisslinienbereich vorgesehen, der den Motivbereich und den Hintergrundbereich gegeneinander abgrenzt, wobei der Umrisslinienbereich durch eine Reliefstruktur gebildet ist. Diese weist eine Geometrie auf, die derart ist, dass die Reliefstruktur Licht zumindest teilweise absorbiert. Auf diese Weise ist ein Helligkeits- und/ oder Farbkontrast zwischen Umrisslinienbereich einerseits und Motivbereich und Hintergrundbereich andererseits erzeugt. Die Reliefstruktur wird so angeordnet, dass sie die Registerschwankungen der ersten und/ oder zweiten Beschichtung auffängt. Der Umrisslinienbereich wird vor dem Aufbringen der ersten und/ oder zweiten Beschichtung erzeugt ist und von einer oder beiden Beschichtungen überdeckt.

Der Umrisslinienbereich bewirkt durch seine Reliefstruktur eine klare erkennbare Umrisslinie, welche Motiv- und Hintergrundbereich gegeneinander abgrenzt. Auf Grund der Reliefstruktur ist der wirkliche Rand der ersten und/ oder zweiten Beschichtung nicht erkennbar. Der optisch wirksame Teil von Motivbereich und Hintergrundbereich endet also jeweils am Rand der Reliefstruktur des Umrisslinienbereichs, unabhängig von etwaigen Registerschwankungen bei der Auftragung der ersten und/ oder zweiten Beschichtung. Mit anderen Worten, Schwankungen der Grenzlinie zwischen den beiden Beschichtungen, werden in der Umrisslinie versteckt, die unabhängig von der ersten und/ oder zweiten Beschichtung aufgrund ihrer Geometrie der Reliefstruktur den Helligkeits- und/oder Farbkontrast zu den angrenzenden Motiv- und Hintergrundbereichen bewirkt.

Die Wirkung des Umrisslinienbereichs erfordert eine bestimmte Breite des Umrisslinienbereichs und damit der Reliefstruktur, die so gewählt ist, dass sie Registerschwankungen bei der Aufbringung der ersten und/oder zweiten Beschichtung abdeckt. Ein Bereich von 0,1 mm bis 1,0 mm hat sich hierbei als vorteilhaft, ein Bereich von etwa 0,3 mm bis 0,7 mm als besonders vorteilhaft erwiesen, da Registerschwankungen ohne weiteren Aufwand bei der Strukturierung der Beschichtungen auf die Hälfte dieser Werte, z. B. auf +/- 0,2 mm begrenzt werden können.

Die Reliefstruktur des Umrisslinienbereichs ist so ausgebildet, dass sie aufgrund ihrer Geometrie einen Kontrast bezüglich Helligkeit oder Farbe zwischen Umrisslinienbereich und Motiv- sowie Hintergrundbereich bewirkt. Die Geometrie ist zweckmäßigerweise so gewählt, dass der Kontrast weitgehend unabhängig davon ist, ob sich auf der Reliefstruktur die erste oder zweite Beschichtung befindet. In einer bevorzugten Ausgestaltung umfasst die Reliefstruktur ein Subwellenlängengitter oder eine Mottenaugenstruktur, die lichtabsorbierend gestaltet ist.

Bevorzugt stoßen die erste und die zweite Beschichtung an einer Grenzlinie aneinander. Diese Grenzlinie liegt über der Reliefstruktur des Umrisslinienbereichs. Eine derartige Ausgestaltung ist insbesondere bei der Verwendung von Mottenaugenstrukturen vorteilhaft, da dort eine Lücke zwischen den beiden Beschichtungen dazu führen würde, dass die Mottenaugenstruktur im Bereich dieser Lücke etwas heller erscheint.

Die erste und zweite Beschichtung sind so gewählt, dass ein möglichst guter Kontrast zwischen Motivbereich und Hintergrundbereich bewirkt ist. Hierfür kommen metallische oder hochbrechende Beschichtungen oder ein Schichtenverbund in Frage, der einen Farbwechseleffekt erzeugt. Insbesondere kann eine farbkippende Color-Shift-Beschichtung mit einem Dreischichtaufbau mit Reflektor/ Dielektrikum/ Absorber verwendet werden.

Das Sicherheitselement hat weiter den Vorteil, dass das Motiv leichter erkennbar ist, weil es durch eine kontrastreiche Umrisslinie vom Hintergrund abgegrenzt ist.

Weiter ist es möglich, den Motiv- und/ oder Hintergrundbereich ebenfalls mit einer dann beschichteten Reliefstruktur zu versehen, die sich jedoch von der des Umrisslinienbereiches unterscheidet, so dass der Helligkeits- und/ oder Farbkontrast zwischen dem Umrisslinienbereich einerseits und dem Motivbereich und dem Hintergrundbereich andererseits besteht. Der Kontrast zwischen Umrisslinienbereich und Motivbereich sowie Hintergrundbereich kann dann auch beispielsweise durch entsprechende Wahl der Profilgeometrie der Reliefstruktur verstärkt werden. Die Reliefstrukturen von Motiv- und Hintergrundbereich sind beschichtet, z.B. metallisch oder hochbrechend. Aus dem Stand der Technik sind beispielsweise Reliefstrukturen mit Mikrospiegeln bekannt (vgl. DE 102010049617 A1). Diese Mikrospiegel können in Pixeln angeordnet sein, die jeweils gleich orientierte Mikrospiegel aufweisen. Mit den Mikrospiegeln können im Motiv und/ oder Hintergrundbereich insbesondere auch Laufeffekte oder 3D-Effekte realisiert sein. Weiter können Fresnelstrukturen (vgl. EP 1562758 B1) verwendet werden oder auch mit Mikrospiegeln kombiniert werden. Für Mikrospiegel sind Reliefhöhen von maximal 100 µm bis maximal 1 µm bekannt und lateral Abmessungen von unter 100 µm bis unter 10 µm. Natürlich kann für Hintergrundbereich und Motivbereich jeweils eine andere Reliefstruktur verwendet werden. Entscheidend ist es, dass der Umrisslinienbereich die Wirkung der ersten und zweiten Beschichtung dämpft oder aufhebt. Er erreicht dies besonders gut als sogenannte Mottenaugenstruktur (vgl. WO 2006/026975 A2 und EP 2453269 A1).

In einer Weiterbildung kann der Umrisslinienbereich mit einer Strukturierung ausgestattet werden, indem die Reliefstruktur entsprechend strukturiert gestaltet wird. Die Strukturierung kann eine Unterbrechung des Umrisslinienbereichs bedeuten und/ oder mit bloßem Auge nicht erkennbaren Mikrotext oder Informationen umfassen.

Bei dem Umrisslinienbereich kann es sich auch um eine Konturlinie innerhalb eines komplexen Motivs handeln. Ein komplexes Motiv besteht aus mehreren Motivbestandteilen, wobei einer der Motivbestandteile in der optischen Wahrnehmung gegenüber dem anderen als Hintergrund zu verstehen ist, so dass der Umrisslinienbereich den Hintergrundbereich, also einen Motivbereich des komplexen Motivs, gegen einen anderen Motivbereich des komplexen Motivs abgrenzt.

Die Erfindung wird nachfolgend unter Bezugnahme auf die Figuren beispielshalber noch näher erläutert, die ebenfalls erfindungswesentliche Merkmale zeigen können. In den Zeichnungen zeigt:
- Fig. 1: eine Draufsicht auf eine Banknote mit einem Sicherheitselement,
- Fig. 2: eine Draufsicht auf das Sicherheitselement mit mehreren Motiven vor einem Hintergrund, wobei Umrisslinien die Motive gegen den Hintergrund abgrenzen,
- Fig. 3: eine vergrößerte Darstellung des Sicherheitselementes in einem Bereich, in dem ein Motiv gegen den Hintergrund durch zwei Umrisslinien abgegrenzt ist, und
- Fig. 4: eine Schnittdarstellung durch das Sicherheitselement im Bereich eines in Fig. 3 eingezeichneten Bereichs.

Fig. 1 zeigt in einer Draufsicht eine Banknote B, die zum Schutz vor Fälschungen ein Sicherheitselement S aufweist. Das Sicherheitselement ist in der Schemadarstellung der Fig. 1 ein rechteckiger Patch, der im Ausführungsbeispiel als Folienelement gestaltet und auf einem Banknotenpapier der Banknote B aufgeklebt ist. Das Sicherheitselement könnte gleichermaßen in einem Sicherheitsfaden oder einem Fensterbereich der Banknote B zum Einsatz kommen.

Fig. 2 zeigt das Sicherheitselement S, das rein exemplarisch als Motiv einen Kolibri mit einer Jahreszahl vor einem Hintergrund darstellt. Ein Motivbereich 1 und ein Hintergrundbereich 2 sind durch unterschiedliche Beschichtungen gebildet, welche in Reflexion einen optischen Kontrast ausbilden, so dass das Motiv mit dem unbewaffneten Auge wahrgenommen werden kann. Der Kolibri und die Jahreszahl sind jeweils durch eine Umrisslinie vom Hintergrund abgegrenzt. Die Umrisslinien sind in Umrisslinienbereichen 3 durch eine Reliefstruktur erzeugt, welche so gestaltet ist, dass sie einen Kontrast sowohl zum Motivbereich 1 als auch zum Hintergrundbereich 2 bildet. Dies erhöht für einen Betrachter die Wahrnehmbarkeit der Motive deutlich.

Die Reliefstruktur in der Umrisslinie ist mit Prägestrukturen versehen, die nach Beschichtung einen Kontrast bezüglich der Bereiche 1 und 2 zeigen und vorzugsweise dunkel werden. Das Erscheinungsbild der Umrisslinie ist dabei weitgehend unabhängig davon, ob sie mit der Beschichtung des Motivbereichs 1 oder der Beschichtung des Hintergrundbereichs 2 versehen ist. Mit beiden möglichen Beschichtungen ist der Umrisslinienbereich 3 vorteilhaft gleich oder nahezu gleich dunkel. Durch Registerschwankungen wird der Umrisslinienbereich in der Regel teilweise mit der ersten und teilweise mit der zweiten Beschichtung versehen. Wenn seine Erscheinung mit beiden Metallisierungen aber ähnlich dunkel (z. B. mit einer Abweichung des Absorpionsgrads von unter 0,2 bevorzugt unter 0,1) ist, fällt dies kaum oder gar nicht auf. Es dominiert der Kontrast zwischen dem Umrisslinienbereich 3 und den Bereichen 1 und 2 den Kontrast zwischen den verschiedenen Beschichtungen innerhalb der Umrisslinie. Die Umrisslinienbereiche 3 haben eine Doppelfunktion. Zum einen unterstützen sie die Strukturierung des Motivs, indem sie das Motiv gegen den Hintergrund oder unterschiedliche Motivbereiche gegeneinander abgrenzen. Zum anderen fangen sie Registerschwankungen bei der Auftragung der Beschichtungen auf, da die Reliefstruktur auch mit einer der beiden Beschichtungen belegt immer noch einen Kontrast zwischen benachbarten Bereichen bewirkt.

Die Fig. 3 und 4 zeigen diesen Umstand. Fig. 3 zeigt einen Ausschnitt des Sicherheitselementes der Fig. 2, nämlich eine Stelle, in der der Motivbereich 1 beidseitig vom Hintergrundbereich 2 begrenzt ist. An den Grenzen liegen Umrisslinienbereiche 3. Die Umrisslinienbereiche 3 haben eine Breite, die so gewählt ist, dass sie Registerschwankungen bei der Auftragung der ersten Beschichtung auf den Motivbereich 1 oder der zweiten Beschichtung auf den Hintergrundbereich 3 auffängt. Die Breite jedes Umrisslinienbereichs 3 ist größer als die maximalen Registerschwankungen beim Auftragen der Beschichtungen.

Fig. 4 zeigt diese Verhältnisse in einer Schnittdarstellung im Ausschnitt 4, der durch einen gestrichelten Kreis in Fig. 3 symbolisiert ist. Das Sicherheitselement S ist auf einem Substrat 5 aufgebaut, auf dessen Oberseite eine Prägelackschicht 6 ausgebildet ist. Der Motivbereich 1 ist durch eine erste Beschichtung 7 und der Hintergrundbereich 2 durch eine zweite Beschichtung 8 gekennzeichnet, welche den Reflektionseindruck von Motivbereich 1 und Hintergrundbereich 2 beeinflussen oder definieren. Eine transparente Deckfolie 9 sorgt für eine geschützte Oberseite des Sicherheitselementes S. Der Umrisslinienbereich 3 ist dadurch gebildet, dass in der Prägelackschicht 6 unter den Beschichtungen 7, 8 eine Mottenaugenstruktur 10 eingeprägt ist, die bei Überdeckung mit der ersten und/ oder zweiten Beschichtung 7 bzw. 8 den Umrisslinienbereich lichtabsorbierend ausgestaltet. Die beiden Beschichtungen 7, 8 stoßen an einer Grenzlinie 11 aneinander. Diese liegt über der Mottenaugenstruktur 10. Der optische Eindruck, d. h. die Grenze des Motivbereichs 1 bzw. des Hintergrundbereichs 2, ist durch den Umrisslinienbereich 3 und damit durch die Mottenaugenstruktur 10 definiert. Deren Breite ist so gewählt, dass Registerschwankung hinsichtlich der Lage der Grenzlinie 11 zwischen erster Beschichtung 7 und zweiter Beschichtung 8 aufgefangen werden. Die Breite der Mottenaugenstruktur 10 ist also größer als Registerschwankungen, die beim Aufbringen der ersten und zweiten Beschichtung 7, 8 auftreten.

Anstelle einer Grenzlinie 11 ist es auch möglich, dass zwischen den beiden Beschichtungen 7, 8 eine Lücke besteht, die dann vollständig über der Mottenaugenstruktur 10, also innerhalb des Umrisslinienbereichs 3 liegt, oder dass die Beschichtungen 7, 8 innerhalb des Umrisslinienbereichs 3 überlappen.

Die produktionstechnisch bedingten Schwankungen der Ränder von erster Beschichtung 7 und zweiter Beschichtung 8 oder der Grenzlinie 11 werden durch die darunterliegende Reliefstruktur des Umrisslinienbereichs 3 in der Umrisslinie versteckt, die unabhängig von einer Überdeckung mit der ersten oder zweiten Beschichtung 7, 8 einen Kontrast zu den benachbarten Bereichen 1, 2 bewirkt und mit beiden Beschichtungen bevorzugt gleich oder nahezu gleich aussieht.

Ein Bespiel für die erste Beschichtung 7 wäre z.B. eine rötliche oder goldfarbene Beschichtung (z.B. Au, Cu oder Al-Cu-Legierung) oder eine Color-Shift-Beschichtung, wie sie als Mehrschichtaufbau aus dem Stand der Technik bekannt ist. Ein Beispiel für die zweite Beschichtung 8 des Hintergrundbereichs 2 wäre eine Aluminiummetallisierung. Die Beschichtungen 7, 8 können über ein sogenanntes Waschfarbendruckverfahren strukturiert werden, das im Stand der Technik bekannt ist. Die Breite des Umrisslinienbereiches 3 ist so gewählt, dass die Ränder der Beschichtungen oder ihre Grenzlinie 11 im Rahmen der Passerschwankungen immer innerhalb des Umrisslinienbereiches 2 liegen. Gelingt mit dem Waschfarbendruck beispielsweise eine Tolerierung der Grenzlinienlage von +/- 0,2 mm, so wählt man den Umrisslinienbereich mindestens 0,4 mm breit. Die jeweils zweite Beschichtung bringt man dann angrenzend oder mit ausreichend Überlapp zur ersten auf, so dass die beiden verschiedenen Beschichtungen über der Grenzlinie aneinanderstoßen oder sich überlappen, bevorzugt bei allen Registersituationen zumindest noch berühren. Unabhängig von den Registerschwankungen sieht der Betrachter zwei perfekt zu einander gepasserte verschiedenfarbige Bereiche, nämlich Motivbereich 1 und Hintergrundbereich 2, zwischen denen eine genau 0,4 mm breite Umrisslinie verläuft.

Zum Verbessern des optischen Eindrucks der Umrisslinie ist es in einer Weiterbildung möglich, die Beschichtung 7, 8 in denjenigen Bereichen, in denen sie die Reliefstruktur überdeckt, wieder strukturiert abzutragen, beispielsweise durch Einstrahlung von Laserstrahlung. Auf diese Weise wird eine transparente Umrisslinie erreicht, die die unterschiedlich beschichteten Bereiche im perfekten Register zur Prägung präzise trennt. Auch eine Strukturierung, z. B. zur Einbringung von Mikrotext oder -symbolen in die Umrisslinie ist dadurch möglich.

Der Begriff "Umrisslinie" ist nicht auf eine äußere Grenze eines Motivs festgelegt. Es kann sich auch um eine interne Konturlinie handeln, die unterschiedliche Bereiche eines Motivs gegeneinander abgrenzt, so dass ein Motivbereich als Hintergrundbereich anzusehen ist, der andere als Motivbereich.

Um die erwünschten, kontrastierenden Strukturen des Umrisslinienbereichs 3 bereitzustellen, eignen sich besonders die in Fig. 1 bis 4 verwendeten Mottenaugenstrukturen 10. Aus der Literatur sind verschiedene Möglichkeiten bekannt, solche Mottenaugenstrukturen 10 zu erzeugen. Exemplarisch wird auf die WO 2006/026975 A2 oder die EP 1434695 B1 verwiesen. Diese Veröffentlichungen schildern Random-Oberflächen, welche eine Brechzahlgradientenschicht ausbilden und eine gute Absorptionswirkung haben. Die Strukturtiefe liegt hierbei bevorzugt bei mehr als 50 nm und der mittlere Abstand benachbarter Erhebungen liegt unter 500 nm. Sie sind deshalb ein Beispiel für Subwellenlängenstrukturen. Solche Random-Oberflächen können aus Kunststoffsubstraten, z.B. PMMA, mit einem Plasmaätzprozess erzeugt werden. Alternativ können auch periodisch angeordnete Mottenaugenstrukturen eingesetzt werden. Auch Mikrokavitäten, die einen mittleren Abstand größer als 500 nm haben, können eine hohe Absorptionswirkung zeigen. Aus der EP 1434695 B1 ist eine Mottenaugenstruktur bekannt, welche durch ein metallisiertes Kreuzgitter mit einer Periode von unter 420 nm gebildet ist. Auch kann zur Lichtabsorption ein zweidimensional periodisches Subwellenlängengitter eingesetzt werden, wie es beispielsweise in der WO 2012/156049 A1 beschrieben ist.

Die Abgrenzung zwischen Hintergrundbereich, Motivbereich und Umrisslinienbereich kann durch als Farbfilter wirkende Reliefstrukturen erreicht werden. Diese müssen dabei nicht unbedingt schwarz sein, sondern können auch in einer anderen Farbe erscheinen, z.B. rot oder blau. Dunkle Farben sind für die Erkennbarkeit des Motivs vorteilhaft. Die genannten metallischen Subwellenlängenstrukturen zeigen eine erhöhte Lichtabsorption im sichtbaren Spektralbereich, zum Teil durch eine resonante Lichtabsorption, welche zu einer Farbigkeit der Reflexion führen. Ein hoher Kontrast zwischen dem Umrisslinienbereich und dem Motivbereich bzw. Hintergrundbereich ist gewährleistet, da für Reliefstrukturen die mittlere Absorption im sichtbaren Wellenlängenbereich stets höher ist, als die von glatten Oberflächen, wie sie z.B. in den Motiv- und Hintergrundbereichen vorgesehen sind. Alternativ können diese Strukturen auch aus einigen Richtungen nicht dunkel sein.

Zur guten Erkennbarkeit beträgt die mittlere Helligkeit des Umrisslinienbereichs vorteilhaft weniger als 50% der mittleren Helligkeit des Motivbereichs sowie des Hintergrundbereichs in Reflexion.

Die Reliefstruktur des Umrisslinienbereichs 3 wird bevorzugt mit lithographischen Verfahren, z.B. einer e-Beam Anlage oder einer Laserschreibanlage, welche beispielsweise mit einem Zwei-Photonenabsorptionsprozess arbeitet, hergestellt. Alternativ kann sie in einem zweistufigen lithographischen Prozess erzeugt werden. In einem ersten Schritt wird eine Nanostrukturierung vorgenommen. Dies erfolgt zum Beispiel durch einen elektronenstrahllithographischen Prozess. Alternativ kommen auch Laserstrahlinterferenzverfahren in Frage. Aperiodische Mottenaugenstrukturen können außerdem durch Plasmaätzen oder durch Strukturieren mit ultrakurzen Laserpulsen erzeugt werden. In einem Folgeschritt wird ein solches Original oder eine Kopie davon mit Photolack eingeebnet. Hierzu eignen sich vor allem Spincoating- oder Dip-Coating-Verfahren. Dann wird die Reliefstruktur in einem photolithographischen Schritt in den Photolack geschrieben und die gewünschten Bereiche der Strukturen werden freibelichtet. Dieser Prozess kann mit Hilfe eines Laserwriters im Direktbelichtungsverfahren erfolgen. Das so entstandene Original kann anschließend galvanisch oder unter Verwendung von Photopolymeren (z.B. Ormocere) umkopiert werden. Die Oberflächenstruktur eines auf diese Weise hergestellten Stempels kann nun durch ein Stepand-Repeat-Verfahren auf einer größeren Fläche nebeneinander vervielfältigt werden. Durch galvanische Abformung dieses auf der Fläche replizierten Originals kann davon ein Prägezylinder hergestellt werden. Schließlich kann die Struktur in einem kontinuierlichen Rolle-zu-Rolle-Prozess auf Folie geprägt werden. Hierbei kommen Nanoimprint-Verfahren wie Heißprägen oder Prägen in UV-härtbare Materialien in Frage.

Schließlich wird die geprägte Folie mit den zwei Beschichtungen versehen. Hierfür kommen gängige Bedampfungsverfahren in Frage, wie Elektronenstrahl-Bedampfen, thermisches Verdampfen oder Sputtern. Als metallisches Material können Metalle, wie z.B. Aluminium, Silber, Kupfer, Palladium, Gold, Chrom, Nickel, Eisen, Kobalt und/ oder Wolfram sowie deren Legierungen eingesetzt werden. Abschließend wird die Struktur optional einkaschiert und mit der Deckfolie 9 geschützt. Statt einer einfachen Metallbeschichtung kann die Reliefstruktur auch mit einer Mehrfachschicht überzogen werden. Hierzu kommen insbesondere sogenannte Color-Shift-Beschichtungen in Frage, welche aus einer halbtransparenten Metallschicht, einer dielektrischen Abstandsschicht und einer darunter befindlichen metallischen Spiegelschicht bestehen. Als Dielektrika eignen sich insbesondere SiO₂, MgF₂, Ta₂O₅, ZnS und Polymere. Als weitere Alternative kommt eine dielektrische Beschichtung mit einem hochbrechenden Material in Frage.

### Bezugszeichen

- 1: Motivbereich
- 2: Hintergrundbereich
- 3: Umrisslinienbereich
- 4: Ausschnitt
- 5: Substratfolie
- 6: Prägelackschicht
- 7: erste Beschichtung
- 8: zweite Beschichtung
- 9: Deckfolie
- 10: Mottenaugenstruktur
- 11: Grenzlinie
- B: Banknote
- S: Sicherheitselement

## Patentansprüche

1. Sicherheitselement zur Herstellung von Wertdokumenten, wie Banknoten, Schecks oder dergleichen, das ein Motiv vor einem Hintergrund zeigt, wobei das Sicherheitselement (S) aufweist
- einen Motivbereich (1), der mit einer ersten Beschichtung (7) versehen ist und das Motiv bereitstellt, und
- einen Hintergrundbereich (2), der mit einer von der ersten Beschichtung (7) verschiedenen zweiten Beschichtung (8) versehen ist und den Hintergrund bereitstellt, wobei
- ein Umrisslinienbereich (3) vorgesehen ist, der den Motivbereich (1) gegen den Hintergrundbereich (2) abgrenzt,
- der Umrisslinienbereich (3) durch eine Reliefstruktur (10) gebildet ist, die eine Geometrie zur Lichtabsorption aufweist, so dass ein Helligkeits- und/ oder Farbkontrast zwischen Umrisslinienbereich (3) einerseits und Motivbereich (1) und Hintergrundbereich (2) andererseits besteht, und
- die Reliefstruktur (10) des Umrisslinienbereichs (3) mindestens teilweise von der ersten Beschichtung (7) und/oder zweiten Beschichtung (8) überdeckt ist und so Registerschwankungen der ersten und/ oder zweiten Beschichtung (7, 8) auffängt.

2. Sicherheitselement nach Anspruch 1, **dadurch gekennzeichnet, dass** der Umrisslinienbereich (3) eine Breite von 0,1 mm bis 1,0 mm, bevorzugt von 0,3 mm bis 0,7 mm hat.

3. Sicherheitselement nach Anspruch 1 oder 2, **dadurch gekennzeichnet, dass** die Reliefstruktur (10) des Umrisslinienbereichs (3) ein Subwellenlängengitter aufweist.

4. Sicherheitselement nach einem der Ansprüche 1 bis 3, **dadurch gekennzeichnet, dass** die beiden Beschichtungen (7, 8) an einer Grenzlinie aneinanderstoßen oder an einer Grenzlinie überlappen, wobei die Grenzlinie über der Reliefstruktur (10) des Umrisslinienbereichs (3) liegt.

5. Sicherheitselement nach Anspruch 4, **dadurch gekennzeichnet, dass** die Reliefstruktur des Umrisslinienbereichs (3) eine Mottenaugenstruktur (10) aufweist.

6. Sicherheitselement nach einem der Ansprüche 1 bis 5, **dadurch gekennzeichnet, dass** die Reliefstruktur (10) des Umrisslinienbereichs (3) mit beiden Beschichtungen (7, 8) den gleichen oder nahezu gleichen Farbeindruck und/oder Helligkeitseindruck hervorruft.

7. Sicherheitselement nach einem der Ansprüche 1 bis 6, **dadurch gekennzeichnet, dass** die Beschichtungen (7, 8) außerhalb des Umrisslinienbereichs (3) einen unterschiedlichen Farbeffekt erzeugen.

8. Sicherheitselement nach einem der Ansprüche 1 bis 7, **dadurch gekennzeichnet, dass** die erste und/ oder zweite Beschichtung (7, 8) metallisch, hochbrechend oder ein farbeffekterzeugender Schichtverbund ist.

9. Sicherheitselement nach einem der Ansprüche 1 bis 8, **dadurch gekennzeichnet, dass** die Reliefstruktur (10) den Umrisslinienbereich (3) mit einer Strukturierung des Umrisslinienbereichs (3) bildet.

10. Sicherheitselement nach Anspruch 9, **dadurch gekennzeichnet, dass** die Strukturierung des Umrisslinienbereichs (3) Unterbrechungen des Umrisslinienbereichs (3) und/ oder mit dem bloßen Auge nicht erkenn- oder auflösbaren Mikrotext oder Informationen umfasst.

11. Wertdokument mit einem Sicherheitselement nach einem der Ansprüche 1 bis 10.

12. Herstellungsverfahren für ein Sicherheitselement (S) zur Herstellung von Wertdokumenten, wie Banknoten, Schecks oder dergleichen, das ein Motiv vor einem Hintergrund zeigt, wobei
- ein Motivbereich (1) mit einer ersten Beschichtung (7) versehen wird, der das Motiv bereitstellt, und
- ein Hintergrundbereich (2) mit einer von der ersten Beschichtung (7) verschiedenen zweiten Beschichtung (8) versehen wird, der den Hintergrund bereitstellt,
wobei
- ein Umrisslinienbereich (3) vorgesehen wird, der den Motivbereich (1) gegen den Hintergrundbereich (2) abgrenzt, und
- der Umrisslinienbereich (3) durch eine Reliefstruktur (10) gebildet wird, die eine Geometrie zur Lichtabsorption aufweist, so dass ein Helligkeits- und/ oder Farbkontrast zwischen Umrisslinienbereich (3) einerseits und Motivbereich (1) und Hintergrundbereich (2) andererseits erzeugt wird,
- die Reliefstruktur (10) so angeordnet wird, dass sie Registerschwankungen der ersten und/ oder zweiten Beschichtung (7, 8) auffängt, indem der Umrisslinienbereich (3) beim Aufbringen der ersten Beschichtung (7) und/oder zweiten Beschichtung (8) im Rahmen der Registerschwankungen mindestens teilweise von der ersten Beschichtung (7) und/ oder zweiten Beschichtung (8) überdeckt wird.

13. Herstellungsverfahren nach Anspruch 12, **dadurch gekennzeichnet, dass** das Sicherheitselement (S) gemäß einem der Ansprüche 1 bis 10 hergestellt wird.

14. Herstellungsverfahren nach einem der Ansprüche 12 oder 13 **dadurch gekennzeichnet, dass** die erste und/oder zweite Beschichtung (7, 8) über der Reliefstruktur (10) mindestens bereichsweise entfernt wird, um eine Strukturierung der Umrisslinie zu erzeugen.

## Claims

1. A security element for manufacturing documents of values, as banknotes, checks or the like, the security element showing a motive in front of a background, wherein the security element (S) comprises
- a motive region (1) to which a first coating (7) is applied and which provides the motive, and
- a background region (2) to which a second coating (8) being different from the first coating (7) is applied and which provides the background
wherein
- a contour region (3) is provided delimiting the motive region (1) against the background region (2),
- the contour region (3) is formed by a relief structure having a geometry for light absorbing so that a lightness and/or color contrast exists on the one hand between contour region (3) and motive region (1) and on the other hand between contour line region (3) and background region (2), and
- the relief structure (10) of the contour region (3) is at least partially covered by the first coating (7) and/or the second coating (8) and, thus, absorbs register variations of the first and/or the second coatings (7, 8).

2. The security element according to claim 1, **characterized in, that** the contour region (3) has a width from 0,1 mm to 1,0 mm, in particular from 0,3 mm to 0, 7mm.

3. The security element according to claim 1 or 2, **characterized in, that** the relief structure (10) of the contour region (2) comprises a subwavelength grid.

4. The security element according to any of claims 1 through 3, **characterized in, that** the two coatings (7, 8) abut at a border line or overlap at a border line, wherein the border line is located in the relief structure (10) of the contour region (3).

5. The security element according to claim 4, **characterized in, that** the relief structure of the contour region (3) comprises a moth eye structure (10).

6. The security element according to any of claims 1 through 5, **characterized in, that** the relief structure (10) of the contour region (3) effects the same or nearly the same impression of color and/or lightness of both coatings (7, 8).

7. The security element according to any of claims 1 through 6, **characterized in, that** the coatings (7, 8) effect different color effects outside the contour region (3).

8. The security element according to any of claims 1 through 7, **characterized in, that** the first and/or second coating (7, 8) is metallic, high refractive or a color effect generating layer compound.

9. The security element according to any of claims 1 through 8, **characterized in, that** the relief structure (10) forms the contour region (3) with a structuring of the contour region (3).

10. The security element according to claim 9, **characterized in, that** the structuring of the contour region (3) comprises discontinuities of the contour region (3) and/or microtext or information which cannot be seen or resolved with the naked eye.

11. A document of value with a security element according to any of claims 1 through 10.

12. A method of manufacturing for a security element (6) for manufacturing documents of value, as banknotes, checks or the like, the security element showing a motive in front of a background, wherein
- a motive region (1) providing the motive is provided with a first coating (7), and
- a background region (2) providing the background is provided with a second coating (8) being different from the first coating (7),
wherein
- a contour region (3) is provided delimiting the motive region (1) against the background region (2), and
- the contour region (3) is formed by a relief structure (10) comprising a geometry for light absorption, so that lightness and/or color contrast is generated on the one hand between contour region (3) and motive region (1) and on the other hand between contour region (3) and background region (2),
- the relief structure (10) is positioned such that it absorbs for register variations of the first and/or the second coatings (7, 8) in that when applying the first coating (7) and/or the second coating (8) the contour region (3) gets covered at least partially by the first coating (7) and/or the second coating (8) within the limits of the register variations.

13. The method of manufacturing according to claim 10, **characterized in, that** the security element (S) according to any of claims 1 through 10 is manufactured.

14. The method of manufacturing according to any of claims 12 or 13, **characterized in, that** the first and/or second coating (7, 8) is removed at least partially from above the relief structure (10) to provide a structuring of the contour.

## Revendications

1. Élément de sécurité pour la fabrication de documents de valeur, tels que des billets de banque, des chèques ou leur équivalent, présentant un motif devant un arrière-plan, l'élément de sécurité (S) comportant :
- une zone à motif (1) pourvue d'un premier revêtement (7) et mettant à disposition le motif ; et
- une zone d'arrière-plan (2) pourvue d'un deuxième revêtement (8) différent du premier revêtement (7) et mettant à disposition l'arrière-plan;
- une zone de déchirure (3) étant prévue, cette zone délimitant la zone à motif (1) par rapport à la zone d'arrière-plan (2) ;
- la zone de déchirure (3) étant formée par une structure en relief (10) présentant une forme géométrique pour l'absorption de la lumière de sorte que se dégage un contraste de clarté et/ ou de couleur entre la zone de déchirure (3) d'une part et la zone à motif (1) et la zone d'arrière-plan (2) d'autre part ; et
- la structure en relief (10) de la zone de déchirure (3) étant revêtue au moins en partie par le premier revêtement (7) et/ ou le deuxième revêtement (8) et absorbant ainsi les oscillations de registre du premier et/ ou du deuxième revêtement (7, 8).

2. Élément de sécurité selon la revendication 1, **caractérisé en ce que** la zone de déchirure (3) a une largeur allant de 0,1 mm à 1,0 mm, de façon préférée de 0,3 mm à 0,7 mm.

3. Élément de sécurité selon la revendication 1 ou 2, **caractérisé en ce que** la structure en relief (10) de la zone de déchirure (3) présente des grilles de sous-longueurs d'onde.

4. Élément de sécurité selon l'une quelconque des revendications 1 à 3, **caractérisé en ce que** les deux revêtements (7, 8) butent l'un contre l'autre au niveau d'une ligne de délimitation ou se chevauchent au niveau d'une ligne de délimitation, la ligne de délimitation reposant au-dessus de la structure en relief (10) de la zone de déchirure (3).

5. Élément de sécurité selon la revendication 4, **caractérisé en ce que** la structure en relief de la zone de déchirure (3) comporte une structure en œil de mite (10).

6. Élément de sécurité selon l'une quelconque des revendications 1 à 5, **caractérisé en ce que** la structure en relief (10) de la zone de déchirure (3) évoque avec les deux revêtements (7, 8) une impression de couleur et/ ou une impression de clarté identique ou quasi identique.

7. Élément de sécurité selon l'une quelconque des revendications 1 à 6, **caractérisé en ce que** les revêtements (7, 8) produisent un effet de couleur différent à l'extérieur de la zone de déchirure (3).

8. Élément de sécurité selon l'une quelconque des revendications 1 à 7, **caractérisé en ce que** le premier et/ ou le deuxième revêtement (7, 8) est un composite en couche produisant un effet de couleur métallisé ou fortement réfringent.

9. Élément de sécurité selon l'une quelconque des revendications 1 à 8, **caractérisé en ce que** la structure en relief (10) forme la zone de déchirure (3) avec une structuration de la zone de déchirure (3).

10. Élément de sécurité selon la revendication 9, **caractérisé en ce que** la structuration de la zone de déchirure (3) comprend des interruptions de la zone de déchirure (3) et/ ou un microtexte ou des informations ne pouvant être détectés ou distingués à l'œil nu.

11. Document de valeur équipé d'un élément de sécurité selon l'une quelconque des revendications 1 à 10.

12. Procédé de fabrication d'un élément de sécurité (S) pour la fabrication de documents de valeur, tels que des billets de banque, des chèques ou leur équivalent, présentant un motif devant un arrière-plan ;
- une zone à motif (1) étant pourvue d'un premier revêtement (7) mettant à disposition le motif ; et
- une zone d'arrière-plan (2) étant pourvue d'un deuxième revêtement (8) différent du premier revêtement (7) mettant à disposition l'arrière-plan;
- une zone de déchirure (3) étant prévue, cette zone délimitant la zone à motif (1) par rapport à la zone d'arrière-plan (2) ; et
- la zone de déchirure (3) étant formée par une structure en relief (10) présentant une forme géométrique pour l'absorption de la lumière, de sorte qu'un contraste de clarté et/ou de couleur se produise entre la zone de déchirure (3) d'une part et la zone à motif (1) et la zone d'arrière-plan (2) d'autre part;
- la structure en relief (10) étant disposée de telle sorte qu'elle absorbe les oscillations de registre du premier et/ou du deuxième revêtement (7, 8), en ce que la zone de déchirure (3) est recouverte au moins en partie par le premier revêtement (7) et/ou le deuxième revêtement (8) lors de l'application du premier revêtement (7) et/ou du deuxième revêtement (8) dans le cadre des oscillations de registre.

13. Procédé de fabrication selon la revendication 12, **caractérisé en ce que** l'élément de sécurité (S) est fabriqué selon l'une quelconque des revendications 1 à 10.

14. Procédé de fabrication selon l'une quelconque des revendications 12 ou 13, **caractérisé en ce que** le premier et/ ou le deuxième revêtement (7, 8) est retiré au moins en partie au-dessus de la structure en relief (10) pour produire une structuration de la ligne de déchirure.
